# EUROPÄISCHE PATENTSCHRIFT

(11) **EP 4 290 022 B1**
(45) Veröffentlichungstag und Bekanntmachung des Hinweises auf die Patenterteilung: **11.03.2026**
(21) Anmeldenummer: 23177004.1
(22) Anmeldetag: 02.06.2023
(51) Int. Cl.: E03C 1/182

(54) **PFANDAUTOMATEN-EINHEIT MIT AUSGUSS-VORRICHTUNG, SOWIE VERFAHREN FÜR DEREN BETRIEB**
AUTOMATIC DEPOSIT MACHINE DEVICE WITH A POURING DEVICE AND METHOD FOR THE OPERATION THEREOF
DISPOSITIF DE CONSIGNE AUTOMATIQUE DOTÉ D'UN DISPOSITIF DE DÉVERSEMENT ET PROCÉDÉ DE FONCTIONNEMENT

(30) Priorität: 07.06.2022 DE 102022114274
(43) Veröffentlichungstag der Anmeldung: 13.12.2023
(73) Patentinhaber: Lidl Dienstleistung GmbH & Co. KG, 74206 Bad Wimpfen (DE)
(72) Erfinder: Kalytta, Georg, 74206 Bad Wimpfen (DE); Cichuta, Denis, 74206 Bad Wimpfen (DE); Sigl, Alexander, 74206 Bad Wimpfen (DE)
(74) Vertreter: Weickmann & Weickmann PartmbB

(56) Entgegenhaltungen:
- DE-T2- 60 035 500
- DE-T2- 69 830 007

## Beschreibung

### I. Anwendungsgebiet

Die Erfindung betrifft eine Pfandautomaten- Einheit gemäß dem Oberbegriff von Anspruch 1.

### II. Technischer Hintergrund

Die meisten Pfandautomaten wiegen das Gewicht des eingegebenen leeren Getränke-Behälters und verweigern die Annahme, wenn dieses Gewicht über einem Sollwert liegt, was auch bei der richtigen Art des Getränke-Behälters dann der Fall ist, wenn darin Restflüssigkeit enthalten ist.

Der Kunde will daraufhin die Restflüssigkeit Entleeren, und entsorgt sie in einen vorhandenen Abfall-Behälter, dessen wechselbarer Sack jedoch gegebenenfalls undicht sein kann, was größere Verschmutzungen und Nacharbeiten erfordert. Ausguss-Vorrichtungen sind bekannt in Form üblicher Waschbecken, aber auch in Form von Pissoirs, die gerade im öffentlichen Einsatz wie in Raststätten oft über eine automatische Spül-Vorrichtung und/oder Desinfektions-Vorrichtung verfügen, aber nicht an die spezifischen Belange für das Aufnehmen von Restflüssigkeiten aus Getränkebehältern - ohne dabei das Ausguss-Becken der Ausguss-Vorrichtung oder deren Umgebung stark zu verschmutzen - angepasst sind.

Aus der DE 600 35 500 T2 ist eine Pfandautomaten-Einheit nach dem Oberbegriff von Anspruch 1 bekannt. Die Ausguss-Vorrichtung ist mit einem als Schüssel bezeichneten Ausguss-Becken ausgeführt, welches in einer Vorderabdeckung des Pfandautomaten unterhalb einer Zufuhröffnung für Flaschen und Dosen ausgebildet ist und in einen Ablaufrohr-Stutzen auf einer Innenseite der Vorderabdeckung übergeht, von dem in das Ausguss-Becken ausgegossene Rückstände in einem unterhalb eines Gehäuses parallel zu einer dem Kunden zugewandten Frontseite des Pfandautomaten sich erstreckenden Ablaufkanal landen, welcher mit einem Abfluss verbunden ist.

Aus der DE 698 30 007 T2 ist eine selbstreinigende Handwaschvorrichtung bekannt, mit einer Handwaschschüssel, die im Gebrauch in einer geeigneten Höhe zum Waschen der Hände angebracht ist. Die Handwaschschüssel und eine zugehörige Abdeckung können zwischen einer Handwaschposition und einer inaktiven Position umgestellt werden. Die Handwaschvorrichtung umfasst Bedienelemente zum Umstellen der Handwaschschüssel und ihrer Abdeckung zwischen einer Handwaschposition und einer inaktiven Position, einen Spender zur Abgabe von Wasser über Hände eines Nutzers in der Handwaschschüssel und einen Spender zur Abgabe von Seife über die Hände in der Handwaschschüssel.

Allgemein bekannt sind Pfandautomaten-Einheiten, welche jeweils mindestens zwei nebeneinander angeordnete Pfandautomaten aufweisen, die im Grundriss so gestaltet sind, dass bei unmittelbarem Anschließen seitlich nebeneinander auf einer dem Kunden zugewandten Frontseite zwischen den Frontflächen der Pfandautomaten eine Lücke oder ein Freiraum vorhanden ist.

### III. Darstellung der Erfindung

### a) Technische Aufgabe

Es ist daher die Aufgabe gemäß der Erfindung, eine wenigstens zwei nebeneinander angeordnete Pfandautomaten aufweisende Pfandautomaten-Einheit auf zweckmäßige und Bauraum sparende Weise mit einer Ausguss-Vorrichtung zum Ausgießen von Getränke-Behältern auszustatten. Ferner soll ein Verfahren für den Betrieb der Ausguss-Vorrichtung angegeben werden.

### b) Lösung der Aufgabe

Diese Aufgabe wird durch die Merkmale des Anspruchs 1 gelöst. Vorteilhafte Ausführungsformen ergeben sich aus den Unteransprüchen 2 bis 16 und den Verfahrensansprüchen 17 und 18.

Hinsichtlich der Ausguss-Vorrichtung, die ein Ausguss-Becken mit einem Abwasser-Anschluss umfasst, wird zugleich die Aufgabe gelöst, eine möglichst wartungsarme Ausguss-Vorrichtung zur Verfügung zu stellen. Dies wird dadurch erreicht, dass einerseits eine Spül-Vorrichtung zum automatischen Spülen des Ausguss-Beckens vorhanden ist, als auch eine Desinfektions-Vorrichtung.

Die Desinfektions-Vorrichtung umfasst einen Desinfektionsmittel-Spender, womit der Benutzer der Ausguss-Vorrichtung sich die Hände desinfizieren kann. Als Nebeneffekte wird - je nach Handhaltung - auch das Ausguss-Becken teilweise desinfiziert, primär wird das Ausgussbecken jedoch vom Personal des Betreibers regelmäßig gereinigt und desinfiziert.

Eine Steuerung, in der Regel eine elektronische Steuerung, ist vorhanden um die Spül-Vorrichtung sowie die Desinfektions-Vorrichtung zu steuern.

An dem Abwasser-Anschluss oder der davon weiterführenden Abwasser-Leitung ist ein Geruchsverschluss, beispielsweise ein Siphon, angeordnet, um eine Geruchsbelästigung der Benutzer zu vermeiden.

Dadurch wird eine Ausguss-Vorrichtung zur Verfügung gestellt, die trotz der Benutzung durch laienhafte Benutzer sehr wartungsarm und dennoch hygienisch für alle Beteiligten betrieben werden kann.

Um die Benutzung auf den vorgesehenen Zweck, nämlich die Reste-Entleerung von Flaschen und Getränkedosen, möglichst zu beschränken, und für die leichte Unterbringung in einer umgebenden Vorrichtung ist die Ausguss-Vorrichtung von der Bedienerseite her betrachtet maximal 30 cm breit, insbesondere maximal 25 cm breit, insbesondere maximal 20 cm breit, gemessen in der Horizontalen.

Das Ausguss-Becken besitzt eine gegenüber der Frontwand weiter nach oben aufragende Rückwand und auch Seitenwände, die vorzugsweise bis zu einem über dem Ausguss-Becken angeordneten Überbau reichen und mit diesem dicht verbunden sind. Somit kann das Ausguss-Becken nur durch eine Frontöffnung erreicht werden, die ebenfalls maximal 20 cm, insbesondere maximal 15 cm, breit ist, eher weniger, was die Möglichkeit des Einführens auf entsprechend schmale Behälter reduziert.

Wenn zusätzlich die Frontöffnung, also der vertikale Abstand A1 zwischen der Oberkante der Frontwand des Ausguss-Beckens und der Unterkante des Überbaus, auch nicht allzu hoch ist, beispielsweise nicht höher als 25 cm, besser nicht höher als 23 cm, so wird auch hierdurch zusätzlich die Größe der in die Öffnung einführbaren und entleerbaren Behälter begrenzt.

Andererseits sollte dieser vertikale Abstand A1 mindestens 15 cm, besser mindestens 20 cm, insbesondere mindestens 25 cm, insbesondere mindestens 30 cm betragen, um entsprechend schlanke Behälter relativ steil mit der Auslauföffnung nach unten über das Ausguss-Becken halten zu können und dadurch das Umherspritzen von Flüssigkeiten im Ausguss-Becken zu reduzieren.

Auch der horizontale Abstand A2 zwischen den Seitenwänden des Ausgussbeckens sollte eine Mindestbreite von 10 cm besitzen. Es wird insbesondere vorgeschlagen, dass der Abstand A2 zwischen den Seitenwänden oberhalb der Frontwand mindestens 10 cm, aber höchstens 20 cm, besser höchstens 18 cm, besser höchstens 17 cm beträgt.

Um die Ausguss-Vorrichtung in der Wand einer anderen Vorrichtung ohne weites Vorstehen unterbringen zu können, ist die Frontwand des Überbaus vorzugsweise etwa fluchtend mit der Frontwand des Ausguss-Beckens ausgeführt.

Die Unterseite, also der Boden, des Überbaus kann vorzugsweise gegenüber der Frontwand des Überbaus, also im Bereich der unteren vorderen Querkante des Überbaus, abgeschrägt oder abgerundet sein, was ein noch steileres Hineinhalten von Behältern in das Ausguss-Becken ermöglicht.

Der Überbau ist hohl mit einer Frontwand, einem Boden, Seitenwänden und einem Dach, aber von der Rückseite her zugänglich, ggfs. durch einen rückwärtigen Deckel oder Tür verschließbar. In dem dichten und hohlen Überbau können die für den Betrieb der Vorrichtung notwendigen Komponenten, insbesondere elektrischen Komponenten, untergebracht werden, insbesondere die Steuerung und/oder die Pumpe für das Desinfektionsmittel und/oder das Netzteil zum Versorgen der Pumpe und der Steuerung mit Gleichstrom und/oder das eventuell vorhandene Ventil der Desinfektions-Vorrichtung.

Man kann vorsehen, dass ein Übergang von der Rückwand zu den Seitenwänden des Ausguss-Beckens gerundet ist mit einem Rundungsradius von mindestens 1 cm, besser mindestens 3 cm, besser mindestens 5 cm. Ferner kann man vorsehen, dass ein Übergang von der Rückwand des Ausguss-Beckens zum Boden des Überbaus gerundet ist mit einem Rundungsradius von mindestens 1 cm, besser 3 cm, besser 5 cm. Weiterhin kann man vorsehen, dass ein Übergang von den Seitenwänden des Ausguss-Beckens zum Boden des Überbaus gerundet ist mit einem Rundungs-radius von mindestens 1 cm, besser 3 cm, besser 5 cm.

Vorzugsweise ist dagegen ein Vorratsbehälter für Desinfektionsmittel außerhalb der Ausguss-Vorrichtung untergebracht, um dessen Abmessungen gering zu halten.

Die Desinfektions-Vorrichtung ist primär zum Desinfizieren der Hände des Benutzers nach Nutzen der Ausguss-Vorrichtung vorgesehen. Zu diesem Zweck besitzt sie eine Düse als Teil des Desinfektionsmittel-Spenders, über die Desinfektionsmittel nach unten aus dem Boden des Überbaus heraus ausgebracht werden kann, sodass der Benutzer seine Hände darunter halten kann.

An dieser Stelle soll klargestellt werden, dass unter einer Düse jede Öffnung zum Ausbringen einer Flüssigkeit verstanden werden soll, unabhängig davon ob der Düsenkanal sich dabei zum Auslass hin verengt und damit das hindurchströmende Medium beschleunigt oder nicht.

Der Desinfektionsmittel-Spender wird aktiviert mittels eines Aktivierungs-Sensors, den der Benutzer durch darunter Halten seiner Hand aktiviert, meist ein berührungslos arbeitender Näherungs-Sensor, der dann vorzugsweise an der Unterseite des Überbaus angeordnet ist, vorzugsweise näher an der Rückwand des Ausguss-Beckens angeordnet ist als die Desinfektionsmittel-Düse, sodass sich beim Auslösen des Aktivierungs-Sensors die Hände bereits unter der Desinfektionsmittel-Düse befinden.

Es dürfte klar sein, dass das ausgebrachte Desinfektionsmittel nicht nur die Hände des Benutzers darunter benetzt, sondern je nach dessen Handhaltung und Bewegung auch an den Händen vorbei das Ausguss-Becken und insbesondere dessen Boden erreicht, der dadurch automatisch ebenfalls teilweise desinfiziert wird.

Da ein zum Entleeren in die Öffnung der Ausguss-Vorrichtung hinein gehaltener Behälter den Aktivierungs-Sensor nicht auslösen soll ist dieser so positioniert und hinsichtlich seines Detektionsbereiches ausgewählt und eingestellt, dass eine mit der Auslauföffnung möglichst nah über dem Abfluss des Ausguss-Beckens gehaltener Behälter den Aktivierungs-Sensor nicht auslöst.

Die Spül-Vorrichtung soll das Innere des Ausguss-Beckens mit einer Spülflüssigkeit, vorzugsweise Frischwasser, spülen und verfügt deshalb über einen Frischwasser-Anschluss zum Trinkwasser-Netz oder einem anderen Frischwasser-Netz hin.

Eine Frischwasser-Düse zum Ausbringen der Spülflüssigkeit, insbesondere des Frischwassers, befindet sich dabei entweder im Boden des Überbaus oder im oberen Bereich der Rückwand des Ausguss-Beckens, in beiden Fällen jedoch so, dass die Sprührichtung der Frischwasser-Düse schräg nach hinten unten gegen die Rückwand des Ausguss-Beckens gerichtet ist, an der die Spülflüssigkeit herabläuft zum Abfluss, und vorzugsweise über einen sich verbreiternden Sprühkegel auch die Innenflächen der Seitenwände des Ausguss-Beckens möglichst noch teilweise mit benetzen soll.

Gleichzeitig muss sichergestellt werden, dass das Frischwasser, also die Spülflüssigkeit, nicht aus dem Ausguss-Becken herausschwappt, weshalb die Spül-Vorrichtung und insbesondere deren Frischwasser-Düse so positioniert und hinsichtlich ihres Abgabebereiches und Betriebsdruckes so gewählt und eingestellt sein sollte, dass die Spülflüssigkeit nicht entlang der Innenseite der Frontwand bis zu deren Oberkante aufsteigen kann.

Da zu befürchten steht, dass auch Fremdkörper aus dem Getränkebehälter in das Ausguss-Becken gelangen, ist im Abfluss des Bodens des Ausguss-Beckens, jedenfalls stromaufwärts des Abwasser-Anschlusses, ein Sieb vorhanden, welches solche Feststoffe zurückhalten soll. Zwar ist ein entnehmbares Sieb leichter zu reinigen, jedoch besteht dann immer die Gefahr der Entwendung durch einen der Benutzer, weshalb im Falle eines entnehmbaren Siebes die Entnahme nur mit Hilfe eines Werkzeuges möglich sein sollte.

Bevorzugt ist das Sieb jedoch fest mit dem Boden des Ausguss-Beckens verbunden, insbesondere einstückig zusammen mit diesem ausgebildet, beispielsweise indem das Sieb lediglich aus entsprechend kleine Durchgangsöffnungen im Boden des Ausguss-Beckens über dem Abwasser-Anschluss besteht.

Um die Verschmutzung der Ausguss-Vorrichtung verursacht durch herumspritzende Flüssigkeit möglichst gering zu halten, kann vor allem das Ausguss-Becken eine Antispritz-Ausstattung aufweisen:
Diese kann beispielsweise darin bestehen, dass die Innenflächen von Frontwand, Seitenwänden und Rückwand des Ausguss-Beckens möglichst glatt sind, im Falle von Metall poliert sind, und/oder mit einer Beschichtung ausgestattet sind, die Flüssigkeit besonders leicht und rückstandsfrei abperlen und nach unten ablaufen lässt, also den sogenannten Lotus-Effekt besitzt, wodurch auch das Abprallen und Herumspritzen minimiert wird.

Eine andere Maßnahme könnte darin bestehen, dass sich die Seitenwände von hinten nach vorne zur Frontöffnung hin gegeneinander annähern und durch diesen Hinterschnitt ein Herausspritzen von Flüssigkeit aus der Frontöffnung nach vorne sehr unwahrscheinlich ist.

Eine weitere Maßnahme zur Minimierung des Herumspritzens kann darin bestehen, dass der Boden des Ausguss-Beckens einen sich in Tiefe erstreckenden Ausguss-Stutzen aufweist, dessen Durchmesser sich vorzugsweise konisch verjüngt, und / oder nicht größer ist als der Außen-Durchmesser des Halses von üblichen Getränke-Flaschen. Durch das Hineinstecken eines Flaschenhalses in den Ausguss-Stutzen kann das Herumspritzen der hineingeschütteten Flüssigkeit weitestgehend vermieden werden.

Dies kann weiter dadurch gefördert werden, dass dieser Ausguss-Stutzen mit seiner Längsachse im eingebauten Zustand der Ausguss-Vorrichtung nicht vertikal steht, sondern nach vorne, also zur Frontöffnung hin, und nach oben gerichtet ist, also etwa mit einer Ausrichtung, wie sie die zum Entleeren in die Ausguss-Vorrichtung gehaltene Flasche besitzt.

Vorzugsweise ist dann der Abfluss im Boden des Abfluss-Stutzens und insbesondere auch das eventuell vorhandene Sieb schräg stehend, also lotrecht zur Längsachse des Ausguss-Stutzens, ausgerichtet, was die Herstellung der Sieb-Halterung erleichtert.

Vorzugsweise kann die Ausguss-Vorrichtung auch einen Benutzungs-Sensor umfassen, der die Benutzung der Ausguss-Vorrichtung - also wenn ein Behälter in die Frontöffnung hineingehalten wird oder Hände in die Frontöffnung hineingesteckt werden - beispielsweise berührungslos, detektiert und/oder ein Strömungs-Sensor, der das Hindurchströmen von Flüssigkeit durch den Abfluss detektiert. Die Kenntnis der Benutzungs-Vorgänge, ihre Häufigkeit und/oder ihre Dauer kann auch zur Steuerung der Spül-Vorrichtung verwendet werden.

Ferner sollte die Ausguss-Vorrichtung auch einen Verstopfungs-Sensor umfassen, der meldet, wenn der Abfluss verstopft ist, indem er einen Rückstau von Flüssigkeit entweder im Ausguss-Becken oder im daran anschließenden Abwasser-Anschluss und/oder im Siphon detektiert, woraufhin die damit gekoppelte Steuerung entweder ein Warnsignal abgibt, insbesondere an den Benutzer ausgibt, oder eine Verschluss-Vorrichtung, etwa eine Frontklappe oder Fronttür, mit der die Frontöffnung verschlossen werden kann, automatisch schließt, um eine weitere Benutzung der Ausguss-Vorrichtung zu unterbinden.

Um trotz der bisher beschriebenen Gestaltungen ein Verschmutzen vor allem des Ausguss-Beckens noch zuverlässiger zu vermeiden, sollten alle Übergänge zwischen den Wänden des Ausguss-Beckens untereinander als auch zum Boden, als auch zum darüber verlaufenden Boden des Überbaus, gerundet sein, vorzugsweise mit einem Rundungsradius von mindestens 1 cm, besser von mindestens 3 cm, besser von mindestens 5 cm.

Erfindungsgemäß ist die Ausguss-Vorrichtung nicht einfach nur in der Nähe eines Pfandautomaten zum Zurückgeben von leeren, bepfandeten Getränke-Behältern verbaut, sondern platzsparend in eine wenigstens zwei nebeneinander angeordnete Pfandautomaten aufweisende Pfandautomaten-Einheit integriert. Pfandautomaten sind nämlich häufig so gestaltet, dass auch bei optimal geringem seitlichen Abstand zwischen zwei benachbarten Pfandautomaten zwischen deren Frontrahmen eine Lücke verbleibt, die sich auch in die Tiefe in einen entsprechenden Freiraum zumindest ausreichend weit fortsetzt, sodass in diesem ansonsten nicht genutzten Freiraum eine Ausguss-Vorrichtung in diese Wand eingesetzt werden kann, insbesondere, wenn sie die weiter oben beschriebenen Abmessungen nicht überschreitet. Die entsprechend ausgestattete, erfindungsgemäße Pfandautomaten-Einheit wird somit in ihren Abmessungen durch das Vorsehen der Ausguss-Vorrichtung nicht vergrößert.

Dennoch hat der Benutzer den Vorteil, dass er bei einem festgestellten Rest in einer zurückzugebenden Verpackung diese zunächst entleeren kann, bevor er den nun tatsächlich leeren Getränkebehälter in den Pfandautomaten eingibt, was sowohl eine Verschmutzung der Hände des Benutzers vermeidet als auch eine Verschmutzung der Funktionselemente des jeweiligen Pfandautomaten.

Hinsichtlich des Verfahrens zum Betreiben einer solchen Pfandautomaten-Einheit, wie zuvor beschrieben, wird die Spül-Vorrichtung von der Steuerung entweder
- in festgelegten zeitlichen Intervallen aktiviert
   oder
- nach jeder detektierten Benutzung der Ausguss-Vorrichtung oder
- nach jeder Aktivierung des Aktivierungs-Sensors für die Desinfektions-Vorrichtung.

Dabei können die zeitlichen Intervalle bei einer Intervall-Steuerung auch von der pro Zeiteinheit ermittelten detektieren Benutzung der Ausguss-Vorrichtung oder Aktivierung des Aktivierungs-Sensors abhängig gemacht werden.

Falls die Ausguss-Vorrichtung einen Verstopfungs-Sensor umfasst, wird nach dessen Anschlagen entweder eine Warnanzeige ausgebracht oder eine Verschluss-Vorrichtung, wie eine Fronttür oder Frontklappe der Ausguss-Vorrichtung, von der Steuerung automatisch geschlossen.

### c) Ausführungsbeispiele

Ausführungsformen gemäß der Erfindung sind im Folgenden beispielhaft näher beschrieben. Es zeigen:
- **Figur 1a:**: die Ausguss-Vorrichtung in Frontansicht,
- **Figur 1b:**: aus Ausguss-Vorrichtung in Heckansicht,
- **Figur 1c:**: ein Horizontalschnitt durch die Ausguss-Vorrichtung entlang der Linie C - C in **Figur 1a****,**
- **Figur 2a:**: die Ausguss-Vorrichtung in der Seitenansicht, vertikal geschnitten, mit einem ebenen Boden beim Entleeren einer Flasche,
- **Figur 2b:**: die Ausguss-Vorrichtung in der Seitenansicht, vertikal geschnitten, mit einem vertieften Boden beim Entleeren einer Flasche,
- **Figur 2c:**: die Ausguss-Vorrichtung in gleicher Ansicht wie **Figur 2a****,** beim Desinfizieren der Hände eines Benutzers,
- **Figur 3:**: eine Pfandautomaten-Einheit mit Ausgussvorrichtung.

Wie die **Figuren 1a****, b, c** erkennen lassen, besitzt die Ausguss-Vorrichtung 1 grob die Form eines aufrecht stehenden Quaders.

Wie am besten **Figur 2a** erkennen lässt, besteht die Ausguss-Vorrichtung 1 aus drei übereinander angeordneten Abschnitten, nämlich
- dem unteren Ausguss-Becken 2,
- dem oberen Überbau 20,
- dem nach vorne offenen Freiraum 23 dazwischen.

Der horizontale Querschnitt der Ausguss-Vorrichtung 1 ist vorzugsweise rechteckig und/oder über die gesamte Höhe gleichbleibend, wobei in der Frontansicht betrachtet über das quaderförmige Gehäuse - welches primär aus Blechen, vorzugsweise Edelstahlblechen, besteht - zur Seite nach oben und/oder unten vorstehend, ein Rand 24 vorhanden ist, der als Anschlag dient beim Einsetzen der Ausguss-Vorrichtung 1 in eine Wand-Öffnung, wie in **Figur 2a** angedeutet.

Der Freiraum 23, insbesondere dessen Frontöffnung mit dem Abstand A1 in der Höhe zwischen dem Boden 20b des Überbaus 20 und der Oberkante der Frontwand 2a des Ausguss-Beckens 2 und dem Abstand A2 zwischen den beiden Seitenwänden 2c, 2d ist so dimensioniert, dass Flaschen bis zu einer Größe von etwa 1,5l Fassungsvermögen mit dem Hals voraus in den Freiraum 23 eingeführt und hochgekippt werden können, sodass ihr restlicher Inhalt in das Ausguss-Becken 2 und den dortigen Abfluss 2b1 in dessen Boden 2b abfließen kann, nämlich über einen Abwasser-Anschluss 6a am Boden 2b des Ausguss-Beckens 2 in eine Abwasser-Leitung 6b, in die als Geruchsverschluss vorzugsweise ein Siphon 7 eingebaut ist.

Der Überbau 20 ist mit dem Ausguss-Becken 2 verbunden, indem sich vorzugsweise dessen Seitenwände 2c, d und Rückwand 2e nach oben erstrecken bis zu dem Überbau 20, wobei die Seitenwände 2c, d vorzugsweise einstückig zusammen mit den Seitenwänden 20c, d des Überbaus 20 ausgebildet sind.

Der Überbau 20 ist hohl und von hinten zugänglich, und auf dieser Rückseite entweder permanent offen oder durch eine zu öffnende Tür oder Klappe verschließbar, an allen anderen Seiten geschlossen.

Darin befinden sich die weiteren für die Ausguss-Vorrichtung 1 benötigten Bauteile:
So ist - siehe **Figur 2c** - im Boden 20b des Überbaus 20, etwa in dessen Mitte, eine Desinfektionsmittel-Düse 17 angeordnet, die - siehe **Figur 2c** - nach unten in den Freiraum 23 Desinfektionsmittel abgibt, ausgelöst durch einen ebenfalls im Boden 20b angeordneten kontaktlosen Sensor, also Näherungs-Sensor 22, der sich neben oder - wie dargestellt - vorzugsweise hinter der Desinfektionsmittel-Düse 17 befindet.

Sobald die Hand des Benutzers diesen Näherungs-Sensor 22 auslöst, wird von der damit verbundenen Steuerung 1* über die Desinfektionsmittel-Düse 17 ein Stoß an Desinfektionsmittel nach unten abgegeben, womit der Benutzer sich die Hände reinigen kann.

Konkret öffnet und schließt die Steuerung 1* hierfür ein - möglichst nahe an der Düse 17 angeordnetes - Ventil 19, welches in der Verbindungsleitung zwischen der Desinfektionsmittel-Pumpe 18 und der Düse 17 angeordnet ist. Der Zulauf zur Pumpe 18 erfolgt aus einem vorzugsweise extern und entsprechend groß angeordneten und entsprechend groß dimensionierbaren Vorratsbehälter 21 für Desinfektionsmittel, welches über einen in der Rückwand oder rückwärtigen Tür des Überbaus 20 angeordnete Schlauch-Verbindung mit der Pumpe 18 gekoppelt werden kann.

In der Rückwand oder rückseitigen Tür können auch Steckkontakte zum Verbinden des ebenfalls im Überbau 20 angeordneten elektrischen Netzteiles 25 sein, welches insbesondere zusammen mit der Steuerung 1* im gleichen Gehäuse untergebracht sein kann.

Der Näherungs-Sensor 22 ist dabei hinsichtlich seines Detektionsbereichs so gewählt und/oder eingestellt, dass er durch eine schräg von außen in den Freiraum 23 mit dem Hals in Richtung Boden 2b eingestellten Behälter B - sei es eine Flasche oder Dose - nicht ausgelöst wird.

Stattdessen kann ein Benutzungs-Sensor 14 separat vorhanden sein, der das Einbringen eines Behälters B in den Freiraum 23 detektiert und beispielsweise ebenfalls im Boden 20 des Überbaus 20, aber nahe an dessen Vorderkante, positioniert sein kann.

Zusätzlich oder stattdessen kann ein solcher Benutzungs-Sensor 14 auch am Abwasser-Anschluss 6a oder auch am Boden 2b des Ausguss-Beckens 2 vorhanden sein, indem es sich um einen Sensor handelt, der entlangströmende Flüssigkeit detektieren kann.

Um das Ausguss-Becken 2 automatische reinigen zu können, ist in der Rückwand 2e eine Spülflüssigkeits-Düse 16 angeordnet, über die vorzugsweise Frischwasser als Spülflüssigkeit ausgebracht wird, und weshalb diese auf der Rückseite der Rückwand 2e über einem Frischwasser-Anschluss 3a der Ausguss-Vorrichtung 1 mit einer Frischwasser-Leitung 3b verbunden ist.

Die Frischwasser-Düse 16 steht von der Rückwand 2e aus nur geringfügig in den Freiraum 23 vor und besitzt eine nach schräg unten hinten gerichtete Abstrahlrichtung, sodass die Innenseite der Rückwand 2e mit dem Frischwasser abgespült wird in einem nach unten zunehmend breiter werdenden Kegel, wie in **Figur 1a** dargestellt, wodurch auch die Innenflächen der Seitenwände 2c, d noch mit abgespült werden.

Dabei ist der Druck und die Durchflussmenge so eingestellt, dass die Spülflüssigkeit, insbesondere Wasser, die Frontwand 2a entlang nicht so weit nach oben fließen kann, dass sie deren Oberkante erreicht und Spülflüssigkeit aus dem Ausguss-Becken 2 nach vorne austreten könnte.

Vorzugsweise sind die Innenflächen von Boden, Frontwand, Seitenwänden und Rückwand des Ausguss-Beckens mit einer Antihaft-Beschichtung ausgestattet, die ein möglichst rückstandsfreies Ablaufen von Flüssigkeiten nach unten bewirkt, den sogenannten Lotus-Effekt, um die Verschmutzung des Ausguss-Beckens möglichst gering zu halten.

Um ein Herumspritzen von aus dem Behälter B in das Ausguss-Becken 2 entleerter Flüssigkeit zu minimieren, könnten die Seitenwände 2c, 2d von vorne nach hinten auch einen zunehmend größeren Abstand zueinander einnehmen, was das Herausspritzen von Flüssigkeit von diesen Wänden nach vorne aus dem Freiraum 23 heraus minimiert.

Eine andere Maßnahme zur Minimierung des Herumspritzens ist in **Figur 2b** dargestellt:
Während in **Figur 2a** der Boden 2b des Ausguss-Beckens 2 eben ist, befindet sich bei der Bauform der **Figur 2b** ein Ausguss-Stutzen 8 im Boden 2b, der sich von der umgebenden Bodenfläche aus nach unten erstreckt, und zwar in diesem Fall nicht vertikal nach unten, sondern schräg nach unten hinten, entsprechend der Einsteckrichtung einer in den Freiraum 23 mit dem Hals voraus schräg aufragend eingeführten Flasche.

Der Ausguss- Stutzen 8 besitzt einen solchen Durchmesser, dass die Flaschen-hälse der üblichen Flaschen darin eingeführt werden können, insbesondere ist der Ausguss-Stutzen 8 konisch in die Tiefe sich verjüngend ausgebildet, sodass der Flaschenhals je nach Durchmesser mehr oder weniger weit eingeführt werden kann. Durch den geringen Freiraum zwischen Flaschenhals und Ausguss-Stutzen 8 ist das Herumspritzen von Flüssigkeiten kaum mehr möglich.

Zu diesem Zweck kann es auch sinnvoll sein, die Frontwand 2a, zumindest in ihrem oberen Bereich, weiter vorne enden zu lassen als beispielsweise die Frontseite des Überbaus 20, um ein Einstecken eines Behälters B mit dem Flaschenhals in den Ausguss-Stutzen 8 zuverlässig und mit optimaler Fluchtung des Behälters B zur Richtung des Ausguss-Stutzens 8 zu ermöglichen.

Vorzugsweise befindet sich - unabhängig von der Bauform - über dem Abwasser-Anschluss 6a auch ein Sieb 9 zum Zurückhalten von festen Verunreinigungen, wie Steinen, Zigarettenkippen und Ähnlichem.

Bei der Bauform der **Figur 2a** können dies eine Vielzahl von kleinen, in geringem Abstand zueinander eingebrachte Bohrungen im Blech des Bodens 2b sein wie in **Figur 1c** dargestellt, und ebenso auch bei der Lösung gemäß **Figur 2b****,** wobei dann vorzugsweise das Sieb 9 schräg stehend zur Horizontalen, also vorzugsweise im rechten Winkel zur Verlaufsrichtung des Ausguss-Stutzens 8 stehend, angeordnet wird.

Vorzugsweise umfasst die Ausguss-Vorrichtung 1 auch einen Verstopfungs-Sensor 15, um bei verstopftem Abwasser-Anschluss 6a oder Abwasser-Leitung 6b dies automatisch zu bemerken, sodass die Steuerung 1* daraufhin einen entsprechenden Warnhinweis auf einem - nicht dargestellten - Display an der Frontseite oder Rückseite des Überbaus ausgeben kann oder auch mittels einer - ebenfalls nicht dargestellten - Frontklappe durch deren Schließen die offene Seite des Freiraumes 23 dicht verschließen und dadurch die weitere Benutzung der Ausguss-Vorrichtung 1 unterbinden kann.

Der Verstopfungs-Sensor 15 kann in der Rückwand oder einer der Seitenwände des Ausguss-Beckens 2 unterhalb der Höhe der Frontkante der Frontwand 2a angeordnet sein.

Der Verstopfungs-Sensor 15 kann am Abwasser-Anschluss 6a angeordnet sein und darin stehende Flüssigkeit detektieren und auf diese Art und Weise auch mit dem Benutzungs-Sensor 14 funktionsvereinigt sein, falls er auch vorbeiströmende Flüssigkeit detektieren kann.

**Figur 3** zeigt, dass für den Einbau einer Ausguss-Vorrichtung 1 in eine Pfandautomaten-Einheit 100 aus zwei nebeneinander angeordneten Pfandautomaten 101 kein zusätzlicher Raum benötigt wird:
Ein üblicher Pfandautomat 101 weist - betrachtet von seiner Frontseite, der Kunden-Seite her - zumindest eine erste Eingabeöffnung 104 auf, in die ein einzelner Behälter B wie eine Flasche oder eine Dose eingegeben werden kann, sowie eine - in diesem Fall daneben angeordnete - Bedien-Einheit 103.

Die Bedien-Einheit 103 besitzt ein Display 106 sowie einen Beleg-Erzeuger 108 zum Ausgeben des Pfand-Beleges und meist einen Betätigungsknopf 107, mit dem ein oder mehrere Funktionen ausgelöst werden können.

Im vorliegenden Fall besitzt der Pfandautomat 101 im Bereich darunter eine weitere, gegenüber der ersten Eingabeöffnung 104 wesentlich größere, zweite Eingabeöffnung 105, in welche eine ganze Leergut-Kiste L gefüllt mit Behältern B, meist Flaschen, eingegeben werden kann.

Wie ersichtlich sind die Pfandautomaten 101 in die Öffnung einer Wand eingesetzt, in ihrem hinteren Bereich breiter als an ihrer Frontseite, sodass die Frontwände benachbarter Pfandautomaten ohnehin nur bis auf eine Lücke 102 seitlich nebeneinander gestellt werden können.

Da die Verbreiterung erst über eine bestimmte Strecke in Tiefenrichtung beginnt, entsteht davor im Bereich der Lücke 102 ein gleich breiter Leerraum dahinter, sodass in die Lücke 102 und den dahinter befindlichen Leerraum eine Ausguss-Vorrichtung 1 eingebaut werden kann, ohne dass die Pfandautomaten 101 weiter auseinander platziert werden müssten.

### BEZUGSZEICHENLISTE

- 1: Ausguss-Vorrichtung
- 1*: Steuerung
- 2: Ausguss-Becken
- 2a: Frontwand
- 2b: Boden
- 2b1: Abfluss
- 2c, d: Seitenwand
- 2e: Rückwand
- 3: Spül-Vorrichtung
- 3a: Frischwasser-Anschluss
- 3b: Frischwasser-Leitung
- 4, 4a, 4b: Desinfektions-Vorrichtung
- 5: Desinfektionsmittel-Spender
- 6a: Abwasser-Anschluss
- 6b: Abwasser-Leitung
- 7: Geruchs-Siphon
- 8: Ausguss-Stutzen
- 9: Sieb
- 10: Aufrechte, Vertikale
- 11: 1. Querrichtung
- 12: 2. Querrichtung
- 13: Antispritz-Ausstattung
- 14: Benutzungs-Sensor
- 15: Verstopfungs-Sensor
- 16: Frischwasser-Düse, Spülflüssigkeits-Düse
- 17: Desinfektionsmittel-Düse
- 18: Pumpe
- 19: Ventil
- 20: Überbau
- 21: Vorratsbehälter
- 22: Aktivierungs-Sensor, Näherungssensor
- 23: Freiraum
- 24: Rahmen
- 25: Netzteil

- 100: Pfandautomaten-Einheit
- 101: Pfandautomat
- 102: Lücke, Freiraum
- 103: bedient-Einheit
- 104: Eingabeöffnung
- 105: Eingabeöffnung
- 106: Display
- 107: Betätigungsknopf
- 108: Beleg-Erzeuger

- B: Behälter
- L: Leergut-Kiste

## Patentansprüche

1. **Pfandautomaten-Einheit** (100) mit
- wenigstens einem Pfandautomaten (101),
- einer Ausguss-Vorrichtung (1) zum Ausgießen von Getränke-Resten aus Getränke-Behältern (B) mit
- einem Ausguss-Becken (2), welches über einen Abwasser-Anschluss (2a) verfügt;
**dadurch gekennzeichnet, dass**
- die Pfandautomaten-Einheit (100) wenigstens zwei Pfandautomaten (101) nebeneinander umfasst,
- die so gestaltet sind, dass bei unmittelbarem Anschließen seitlich nebeneinander auf der dem Kunden zugewandten Frontseite zwischen deren Frontflächen eine Lücke oder ein Freiraum (102) vorhanden ist,
- die Ausguss-Vorrichtung (1) in der Lücke oder dem Freiraum (102) angeordnet ist;
- wobei die Ausguss-Vorrichtung (101) aufweist:
- eine Spül-Vorrichtung (3) mit insbesondere einem Frischwasser-Anschluss (3a) zum automatischen Spülen des Ausguss-Beckens (2),
- eine Desinfektions-Vorrichtung (4) mit einem Desinfektionsmittel-Spender (5) zum Desinfizieren der Hände (H) des Benutzers und ggfs. des Ausguss-Beckens (2),
- eine Steuerung (1*) zum Steuern der Spül-Vorrichtung (3) sowie der Desinfektions-Vorrichtung (4).

2. Pfandautomaten-Einheit nach Anspruch 1,
**dadurch gekennzeichnet, dass**
- das Ausguss-Becken (2), von der Kundenseite betrachtet in der Horizontalen eine Breite von maximal 30 cm, insbesondere maximal 25 cm, insbesondere maximal 20 cm aufweist.

3. Pfandautomaten-Einheit nach einem der vorhergehenden Ansprüche, **dadurch gekennzeichnet, dass**
- der Abwasser-Anschluss (2a) mit einer Abwasser-Leitung (6) verbunden ist und ein Geruchs-Verschluss, insbesondere ein Geruchs-Siphon (7), in der Abwasser-Leitung (6) oder in dem Abwasser-Anschluss (2a) angeordnet ist.

4. Pfandautomaten-Einheit nach einem der vorhergehenden Ansprüche, **dadurch gekennzeichnet, dass**
- das Ausguss-Becken (2) eine gegenüber Seitenwänden (2c, d) und einer Rückwand (2e) Ausguss-Vorrichtung (1) wesentlich niedrigere Frontwand (2a) aufweist.

5. Pfandautomaten-Einheit nach Anspruch 4,
**dadurch gekennzeichnet, dass**
- die Seitenwände (2c, d) und die Rückwand (2e) sich nach oben bis zu einem frontseitig geschlossenen, von der Rückseite der hohlen, Überbau (20) über dem Ausguss-Becken (2) erstrecken und mit diesem dicht verbunden sind.

6. Pfandautomaten-Einheit nach Anspruch 5,
**dadurch gekennzeichnet, dass**
- ein Abstand (A1) zwischen der Oberkante der Frontwand (2a) und dem Überbau (20) ausreicht, um einen Behälter (B) wie eine Flasche oder Dose in eine Öffnung zwischen Überbau (20) und Frontwand (2a) teilweise, insbesondere schräg stehend, hinein zu stecken und in das Ausguss-Becken (2) hinein zu entleeren,
- wobei sich die Seitenwände (2c,d) vorzugsweise von hinten nach vorne zur Öffnung hin gegeneinander annähern.

7. Pfandautomaten-Einheit nach Anspruch 5 oder 6,
**dadurch gekennzeichnet, dass**
- eine Frontwand (20a) des Überbaus (20) mit der Frontwand (2a) des Ausguss-Beckens (2) fluchtet,
- wobei vorzugsweise die untere, vordere Querkante des Überbaus (20), also der Übergang zwischen der Frontwand (20a) und dem Boden (20b) des Überbaus (20), abgeschrägt oder abgerundet ist für ein möglichst steiles Einstellen von Behältern (B).

8. Pfandautomaten-Einheit nach einem der Ansprüche 5 bis 7,
**dadurch gekennzeichnet, dass**
- die Steuerung (1*) und/oder eine Pumpe (18) und/oder ein Netzteil (25) und/oder ein Ventil (19) der Desinfektions-Vorrichtung (4) im hohlen Überbau (20) angeordnet sind

9. Pfandautomaten-Einheit nach einem der vorhergehenden Ansprüche, **dadurch gekennzeichnet, dass**
- ein dem Desinfektionsmittel-Spender (5) zugeordneter Vorratsbehälter (21) für Desinfektionsmittel außerhalb der Ausguss-Vorrichtung (1) angeordnet ist
und/oder
- eine Desinfektionsmittel-Düse (17) des Desinfektionsmittel-Spenders (5) zur Abgabe von Desinfektionsmittel nach unten im Boden (20b) des Überbaus (20) über dem Ausguss-Becken (2) angeordnet ist wobei
- der Desinfektionsmittel-Spender (5) mittels eines Aktivierungs-Sensors (22), insbesondere ein berührungslos arbeitender Näherungssensors (22), aktivierbar ist, der im Boden (20b) des Überbaus (20)

10. Pfandautomaten-Einheit nach Anspruch 9,
**dadurch gekennzeichnet, dass**
- der Aktivierungs-Sensor (22) so positioniert und hinsichtlich seines Detektionsbereiches gewählt und eingestellt ist, dass eine von vorne schräg über das Ausguss-Becken (2) zwecks Entleerung gehaltener Behälter (B) den der Aktivierungs-Sensor (22) nicht auslöst.

11. Pfandautomaten-Einheit nach einem der vorhergehenden Ansprüche, **dadurch gekennzeichnet, dass**
- eine Frischwasser-Düse (16) der Spül-Vorrichtung (3) so positioniert und hinsichtlich ihres Abgabebereiches und Betriebs-Druckes gewählt und eingestellt ist, dass die ausgebrachte Spül-Flüssigkeit, insbesondere Frischwasser, entlang der Innenseite der Frontwand (2a) nicht bis zu deren Oberkante aufsteigt.

12. Pfandautomaten-Einheit nach einem der vorhergehenden Ansprüche,
**dadurch gekennzeichnet, dass**
- die Frischwasser-Düse (16) der Spül-Vorrichtung (3) in der Rückwand (2e) des Ausguss-Beckens (2) oder dem Boden (20b) des Überbaus (20) angeordnet ist,
- mit einer Sprüh-Richtung (16') nach schräg hinten unten zur Rückwand (2e) des Ausguss-Beckens (2) hin gerichtet.

13. Pfandautomaten-Einheit nach einem der vorhergehenden Ansprüche, **dadurch gekennzeichnet, dass**
- das Ausguss-Becken (2) einen sich von einem Boden (2b) des Ausguss-Beckens 2) in die Tiefe erstreckenden Ausguss-Stutzen (8) aufweist,
- näher an einer/der Rückwand (2e) des Ausguss-Beckens (2) angeordnet ist als die Desinfektionsmittel-Düse (17b).

14. Pfandautomaten-Einheit nach Anspruch 13,
**dadurch gekennzeichnet, dass**
- der Ausguss-Stutzen (8) mit seiner Längsachse (8') nach oben und vorne, in Richtung zur Frontseite des Freiraumes (23) hin, geneigt angeordnet ist,
- insbesondere der Abfluss (2b1) und insbesondere das Sieb (9) schräg stehend, lotrecht zur Längsachse (8') des Ausguss-Stutzens (8), angeordnet ist.

15. Pfandautomaten-Einheit nach einem der vorhergehenden Ansprüche, **dadurch gekennzeichnet, dass**
- wenigstens ein Verstopfungs-Sensor (15) vorhanden ist, der einen Rückstau von Flüssigkeit im Ausguss-Becken (2), insbesondere am Abwasser-Anschluss, detektiert und signaltechnisch mit der Steuerung (1*) verbunden ist wobei
- insbesondere eine Verschlussvorrichtung, etwa eine Frontklappe, vorhanden ist zum Verschließen der Ausguss-Vorrichtung, insbesondere veranlasst durch die Steuerung (1*).

16. Pfandautomaten-Einheit nach einem der vorhergehenden Ansprüche,
**dadurch gekennzeichnet, dass**
- die Ausguss-Vorrichtung (1) die Lücke oder den Freiraum (102) ausfüllt.
- der insbesondere so dimensioniert ist, dass die Flaschen-Hälse der meisten, insbesondere aller gängigen, Pfand-Flaschen in den Ausguss-Stutzen (8) eingesteckt werden können.

17. **Verfahren** zum Betreiben einer Ausguss-Vorrichtung (1) einer Pfandautomaten-Einheit nach einem der Ansprüche 1 bis 16,
**dadurch gekennzeichnet, dass**
die Spül-Vorrichtung (3)
- entweder in festgelegten zeitlichen Intervallen
- oder nach jeder detektierten Benutzung der Ausguss-Vorrichtung (1)
- oder nach jeder Aktivierung des Aktivierungs-Sensors (22) für die Desinfektions-Vorrichtung
von der Steuerung (1*) aktiviert wird.

18. **Verfahren** nach Anspruch 17,
**dadurch gekennzeichnet, dass**
nach Auslösen eines/des Verstopfungs-Sensors (15) entweder eine WarnAnzeige angezeigt wird oder eine Fronttür oder Frontklappe der Ausguss-Vorrichtung (1) automatisch geschlossen wird.

## Claims

1. Deposit return vending machine unit (100) with
- at least one deposit return vending machine (101),
- an emptying device (1) for emptying beverage residues from beverage containers (B) with
- an emptying basin (2) which has a wastewater connection (2a);
**characterised in that**
- the deposit return vending machine unit (100) comprises at least two deposit return vending machines (101) side by side,
- which are designed such that, when directly connected side by side, a gap or a free space (102) is provided between their front surfaces on the front side facing the customer,
- the emptying device (1) is arranged in the gap or free space (102);
- wherein the emptying device (101) comprises:
- a rinsing device (3) with, in particular, a fresh water connection (3a) for automatically rinsing the emptying basin (2),
- a disinfection device (4) with a disinfectant dispenser (5) for disinfecting the user's hands (H) and, if necessary, the emptying basin (2),
- a control unit (1*) for controlling the rinsing device (3) and the disinfection device (4).

2. Deposit return vending machine unit according to claim 1,
**characterised in that**
- the emptying basin (2), viewed from the customer side, has a horizontal width of a maximum of 30 cm, in particular a maximum of 25 cm, in particular a maximum of 20 cm.

3. Deposit return vending machine unit according to any one of the preceding claims, **characterised in that**
- the wastewater connection (2a) is connected to a wastewater pipe (6) and an odour trap, in particular an odour siphon (7), is arranged in the wastewater pipe (6) or in the wastewater connection (2a).

4. Deposit return vending machine unit according to any one of the preceding claims, **characterised in that**
- the emptying basin (2) has a front wall (2a) that is significantly lower compared to the side walls (2c, d) and a rear wall (2e).

5. Deposit return vending machine unit according to claim 4,
**characterised in that**
- the side walls (2c, d) and the rear wall (2e) extend upwardly over the emptying basin (2) to a frontally closed, hollow superstructure (20) and are tightly connected thereto.

6. Deposit return vending machine unit according to claim 5,
**characterised in that**
- a gap (A1) between the upper edge of the front wall (2a) and the superstructure (20) is sufficient to be able to partially insert a container (B), such as a bottle or can, into an opening between the superstructure (20) and the front wall (2a), in particular at an angle, and to empty it into the emptying basin (2),
- wherein the side walls (2c, d) preferably approach one other from the rear to the front, towards the opening.

7. Deposit return vending machine unit according to claim 5 or 6,
**characterised in that**
- a front wall (20a) of the superstructure (20) is flush with the front wall (2a) of the emptying basin (2),
- wherein preferably the lower, front transverse edge of the superstructure (20), i.e. the transition between the front wall (20a) and the base (20b) of the superstructure (20), is chamfered or rounded for the steepest possible insertion of containers (B).

8. Deposit return vending machine unit according to one of claims 5 to 7,
**characterised in that**
- the control unit (1*) and/or a pump (18) and/or a power supply unit (25) and/or a valve (19) of the disinfection device (4) are arranged in the hollow superstructure (20)

9. Deposit return vending machine unit according to any one of the preceding claims, **characterised in that**
- a reservoir (21) for disinfectant used in the disinfectant dispenser (5) is arranged outside the emptying device (1)
and/or
- a disinfectant nozzle (17) of the disinfectant dispenser (5) for dispensing disinfectant into the base (20b) of the superstructure (20) is arranged above the emptying basin (2)
wherein
- the disinfectant dispenser (5) can be activated by means of an activation sensor (22), in particular a contactless proximity sensor (22), which is arranged in the base (20b) of the superstructure (20) closer to a/the rear wall (2e) of the emptying basin (2) than the disinfectant nozzle (17b).

10. Deposit return vending machine unit according to claim 9,
**characterised in that**
- the activation sensor (22) is positioned and selected and adjusted with respect to its detection range so that a container (B) held from the front inclined over the emptying basin (2) so that it can be emptied is not detected by the activation sensor (22).

11. Deposit return vending machine unit according to any one of the preceding claims, **characterised in that**
- a fresh water nozzle (16) of the rinsing device (3) is positioned and selected and adjusted with respect to its dispensing range and operating pressure such that the dispensed rinsing liquid, in particular fresh water, does not rise along the inside of the front wall (2a) to its upper edge.

12. Deposit return vending machine unit according to one of the preceding claims, **characterised in that**
- the fresh water nozzle (16) of the rinsing device (3) is arranged in the rear wall (2e) of the emptying basin (2) or the bottom (20b) of the superstructure (20),
- with a spray direction (16') directed obliquely rearwards and downwards toward the rear wall (2e) of the emptying basin (2).

13. Deposit return vending machine unit according to any one of the preceding claims, **characterised in that**
- the emptying basin (2) has an emptying spout (8) extending from a base (2b) of the emptying basin (2) into its depth,
- which is dimensioned in particular so that the bottle necks of most, in particular all, common, returnable deposit bottles can be inserted into the emptying spout (8).

14. Deposit return vending machine unit according to claim 13,
**characterised in that**
- the emptying spout (8) is arranged with its longitudinal axis (8') inclined upwards and forwards, towards the front side of the free space (23),
- in particular the drain (2b1) and in particular the sieve (9) is arranged inclined at an angle, perpendicular to the longitudinal axis (8') of the emptying spout (8).

15. Deposit return vending machine unit according to any one of the preceding claims, **characterised in that**
- at least one blockage sensor (15) is provided which detects a backflow of liquid in the emptying basin (2), in particular at the wastewater connection, and is connected via signalling means to the control unit (1*)
wherein
- in particular a closing device, such as a front flap, is provided for closing the emptying device, in particular initiated by the control unit (1*).

16. Deposit return vending machine unit according to any one of the preceding claims, **characterised in that**
- the emptying device (1) fills the gap or the free space (102).

17. Method for operating an emptying device (1) of a deposit return vending machine unit according to any one of claims 1 to 16,
**characterised in that**
the rinsing device (3) is activated by the control unit (1*)
- either at defined time intervals
- or after each detected use of the emptying device (1)
- or after each activation of the activation sensor (22) for the disinfection device.

18. Method according to claim 17,
**characterised in that**
after triggering of a/the blockage sensor (15), either a warning indication is displayed or a front door or front flap of the emptying device (1) is automatically closed.

## Revendications

1. **Unité de machines automatiques de consigne** (100) comprenant
- au moins une machine automatique de consigne (101),
- un dispositif de vidange (1) pour vider les restes de boissons des récipients à boissons (B) avec
- un bac de vidange (2) qui dispose d'un raccordement d'évacuation des eaux usées (2a) ;
**caractérisée en ce que**
- l'unité de machines automatiques de consigne (100) comprend au moins deux machines automatiques de consigne (101) juxtaposées,
- qui sont conçues de telle sorte que, lorsqu'elles sont raccordées directement côte à côte sur la face avant tournée vers le client, il existe une interstice ou un espace libre (102) entre leurs faces avant,
- le dispositif de vidange (1) est disposé dans l'interstice ou l'espace libre (102) :
- le dispositif de vidange (101) comportant :
- un dispositif de rinçage (3) avec notamment un raccordement à l'eau fraîche (3a) pour le rinçage automatique du bac de vidange (2),
- un dispositif de désinfection (4) avec un distributeur de désinfectant (5) pour désinfecter les mains (H) de l'utilisateur et, le cas échéant, le bac de vidange (2),
- une commande (1*) pour commander le dispositif de rinçage (3) ainsi que le dispositif de désinfection (4).

2. Unité de machines automatiques de consigne selon la revendication 1,
**caractérisée en ce que**
- le bac de vidange (2) présente, vu du côté client, une largeur horizontale maximale de 30 cm, en particulier maximale de 25 cm, en particulier maximale de 20 cm.

3. Unité de machines automatiques de consigne selon l'une des revendications précédentes,
**caractérisée en ce que**
- le raccordement d'évacuation des eaux usées (2a) est relié à une conduite d'évacuation des eaux usées (6) et un siphon anti-odeurs, en particulier un siphon anti-odeurs (7), est disposé dans la conduite d'évacuation des eaux usées (6) ou dans le raccordement d'évacuation des eaux usées (2a).

4. Unité de machines automatiques de consigne selon l'une des revendications précédentes,
**caractérisée en ce que**
- le bac de vidange (2) présente une paroi avant (2a) nettement plus basse que les parois latérales (2c, d) et la paroi arrière (2e) du dispositif de vidange (1).

5. Unité de machines automatiques de consigne selon la revendication 4,
**caractérisée en ce que**
- les parois latérales (2c, d) et la paroi arrière (2e) s'étendent vers le haut jusqu'à une superstructure (20) fermée à l'avant, située à l'arrière du bac de vidange (2) et reliée de manière étanche à celle-ci.

6. Unité de machines automatiques de consigne selon la revendication 5,
**caractérisée en ce que**
- une distance (A1) entre le bord supérieur de la paroi avant (2a) et la superstructure (20) est suffisante pour insérer un récipient (B) tel qu'une bouteille ou une canette dans une ouverture entre la superstructure (20) et la paroi avant (2a), en particulier en position inclinée, et de le vider dans le bac de vidange (2),
- les parois latérales (2c, d) se rapprochant de préférence l'une de l'autre de l'arrière vers l'avant en direction de l'ouverture.

7. Unité de machines automatiques de consigne selon la revendication 5 ou 6, **caractérisée en ce que**
- une paroi avant (20a) de la superstructure (20) est alignée avec la paroi avant (2a) du bac de vidange (2),
- dans lequel de préférence le bord transversal inférieur avant de la superstructure (20), c'est-à-dire la transition entre la paroi avant (20a) et le fond (20b) de la superstructure (20), est biseauté ou arrondi pour permettre un positionnement aussi debout que possible des récipients (B).

8. Unité de machines automatiques de consigne selon l'une des revendications 5 à 7, **caractérisée en ce que**
- la commande (1*) et/ou une pompe (18) et/ou un bloc d'alimentation (25) et/ou une vanne (19) du dispositif de désinfection (4) sont disposés dans la superstructure creuse (20).

9. Unité de machines automatiques de consigne selon l'une des revendications précédentes,
**caractérisée en ce que**
- un réservoir de stockage (21) pour le désinfectant, associé au distributeur de désinfectant (5), est disposé à l'extérieur du dispositif de vidange (1) et/ou
- une buse de désinfectant (17) du distributeur de désinfectant (5) destiné à distribuer le désinfectant est disposé vers le bas dans le fond (20b) de la superstructure (20) au-dessus du bac de vidange (2),
- dans lequel le distributeur de désinfectant (5) peut être activé au moyen d'un capteur d'activation (22), en particulier un capteur de proximité sans contact (22), qui est disposé dans le fond (20b) de la superstructure (20) plus près d'une/de la paroi arrière (2e) du bac de vidange (2) que la buse de désinfectant (17b).

10. Unité de machines automatiques de consigne selon la revendication 9,
**caractérisée en ce que**
- le capteur d'activation (22) est positionné et sélectionné et réglé en fonction de sa zone de détection de telle sorte qu'un récipient (B) tenu en biais à l'avant au-dessus du bac de vidange (2) à des fins de vidage ne déclenche pas le capteur d'activation (22).

11. Unité de machines automatiques de consigne selon l'une des revendications précédentes,
**caractérisée en ce que**
- une buse d'eau fraîche (16) du dispositif de rinçage (3) est positionnée et sélectionnée et réglée en fonction de sa zone de distribution et de sa pression de service de telle sorte que le liquide de rinçage distribué, en particulier l'eau fraîche, ne remonte pas le long de la face intérieure de la paroi avant (2a) jusqu'à son bord supérieur.

12. Unité de machines automatiques de consigne selon l'une des revendications précédentes,
**caractérisée en ce que**
- la buse d'eau fraîche (16) du dispositif de rinçage (3) est disposée dans la paroi arrière (2e) du bac de vidange (2) ou dans le fond (20b) de la superstructure (20),
- avec une direction de pulvérisation (16') inclinée vers l'arrière et vers le bas en direction de la paroi arrière (2e) du bac de vidange (2).

13. Unité de machines automatiques de consigne selon l'une des revendications précédentes,
**caractérisée en ce que**
- le bac de vidange (2) comporte un raccord de vidange (8) s'étendant en profondeur à partir d'un fond (2b) du bac de vidange (2),
- qui est notamment dimensionné de telle sorte que les goulots de la plupart des bouteilles consignées, en particulier de toutes les bouteilles consignées courantes, puissent être insérés dans le raccordement de vidange (8).

14. Unité de machines automatiques de consigne selon la revendication 13,
**caractérisée en ce que**
- le raccordement de vidange (8) est disposé avec son axe longitudinal (8') incliné vers le haut et vers l'avant, en direction de la face avant de l'espace libre (23),
- en particulier, l'écoulement (2b1) et en particulier le tamis (9) sont disposés en biais, perpendiculairement à l'axe longitudinal (8') du raccordement de vidange (8).

15. Unité de machines automatiques de consigne selon l'une des revendications précédentes,
**caractérisée en ce que**
- au moins un capteur de bouchon (15) est présent, qui détecte un refoulement de liquide dans le bac de vidange (2), en particulier au niveau du raccordement des eaux usées, et qui est relié à la commande (1*) par un système de signalisation : dans lequel
- en particulier, un dispositif de fermeture, tel qu'un volet frontal, est prévu pour fermer le dispositif de vidange, en particulier sous l'action de la commande (1*).

16. Unité de machines automatiques de consigne selon l'une des revendications précédentes,
**caractérisée en ce que**
- le dispositif de vidange (1) comble l'interstice ou l'espace libre (102).

17. **Procédé** pour faire fonctionner un dispositif de vidange (1) d'une unité de machines automatiques de consigne selon l'une des revendications 1 à 16,
**caractérisé en ce que**
le dispositif de rinçage (3) est activé par la commande (1*)
- soit à des intervalles de temps prédéterminés
- soit après chaque utilisation détectée du dispositif de vidange (1)
- soit après chaque activation du capteur d'activation (22) pour le dispositif de désinfection.

18. Procédé selon la revendication 17,
**caractérisé en ce que**
après le déclenchement d'un capteur de bouchon (15), soit un message d'avertissement s'affiche, soit une porte avant ou un volet avant du dispositif de vidange (1) se ferme automatiquement.
